# FASCICULE DE BREVET EUROPEEN

(11) **EP 2 131 098 B1**
(45) Date de publication et mention de la délivrance du brevet: **26.03.2014**
(21) Numéro de dépôt: 09161373.7
(22) Date de dépôt: 28.05.2009
(51) Int. Cl.: F21V 7/00, F21S 8/10, F21V 7/04, F21W 101/10, F21Y 101/02

(54) **Module d'éclairage pour projecteur de véhicule automobile**
Scheinwerfer für Fahrzeuge
Automotive headlamp

(30) Priorité: 06.06.2008 FR 0803182
(43) Date de publication de la demande: 09.12.2009
(73) Titulaire: VALEO VISION, 93012 Bobigny (FR)
(72) Inventeur: Albou, Pierre, 75013 Paris (FR)

(56) Documents cités:
- EP-A- 1 267 116
- EP-A- 1 528 312
- EP-A- 1 843 085
- EP-A- 1 870 633
- EP-A- 1 881 264

## Description

L'invention est relative à un module d'éclairage pour projecteur de véhicule automobile, prévu pour donner un faisceau à coupure, notamment un faisceau code ou antibrouillard, ce module admettant un axe optique et comprenant :
- une source lumineuse constituée par au moins une diode électroluminescente, ou LED, à émetteur plan rectangulaire,
- un premier réflecteur concave qui reçoit le faisceau issu de la diode électroluminescente et le renvoie vers un deuxième réflecteur, lequel donne en sortie le faisceau à coupure.

Un module d'éclairage de ce genre est connu, notamment d'après EP 1 434 002. Ce module donne satisfaction et permet d'obtenir une bonne efficacité, avec un rendement élevé. On rappelle que le rendement correspond au rapport du flux lumineux sortant du module au flux lumineux émis par la source de lumière. Toutefois, selon EP 1 434 002, un miroir plan supplémentaire, appelé plieuse, intervient entre les deux réflecteurs pour la réalisation de la coupure du faisceau sortant. II en résulte que, lors d'une fabrication des réflecteurs par moulage de matière plastique, le module ne peut pas être démoulé en une seule fois, sans tiroir, sauf à diminuer son rendement en supprimant une partie d'un des réflecteurs pour permettre le démoulage en une seule fois.

Un module similaire est décrit dans le document EP 1 843 085.

On connaît également des modules d'éclairage permettant d'obtenir un faisceau à coupure sans faire intervenir de cache, par exemple selon le brevet US 5 440 456 dans lequel un premier réflecteur concave est prévu avec, en avant, une lentille divergente. Mais la présence d'une telle lentille complique la fabrication.

L'invention a pour but, surtout de fournir un module à réflecteurs, ne faisant pas appel à une lentille, qui peut être démoulé de manière simple, de préférence en une seule opération, et dont le rendement est élevé, en particulier d'au moins 70 %.

Selon l'invention, le module d'éclairage du genre défini précédemment présente également les caractéristiques suivantes :
- la direction moyenne d'émission de la LED est parallèle à l'axe optique du module, l'émission ayant lieu vers l'avant, et deux bords de l'émetteur plan rectangulaire étant orthogonaux à la direction de l'axe optique,
- le premier réflecteur est situé en avant de la LED, avec sa face concave réfléchissante tournée vers l'arrière, et ce premier réflecteur est déterminé pour transformer une surface d'onde issue de l'un des bords orthogonaux de l'émetteur en une onde cylindrique d'axe parallèle auxdits bords orthogonaux, et pour former une tache lumineuse limitée par un bord rectiligne,
- et le deuxième réflecteur présente une surface réfléchissante tournée vers l'avant, et est disposé pour intercepter les rayons renvoyés par le premier réflecteur de sorte que la susdite tache est virtuelle, ce deuxième réflecteur étant déterminé pour transformer une onde semblant provenir du bord rectiligne de la tache virtuelle en une onde cylindrique d'axe orthogonal à l'axe optique et au bord rectiligne de la tache virtuelle,
de sorte que le faisceau sortant est au-dessus ou au-dessous d'un côté d'un plan orthogonal à l'axe de l'onde cylindrique provenant du deuxième réflecteur.

Avantageusement, le faisceau sortant est à coupure nette et entièrement situé d'un côté d'un plan orthogonal à l'axe de l'onde cylindrique provenant du deuxième réflecteur.

Le module d'éclairage selon la revendication a de préférence les bords orthogonaux à l'axe optique de l'émetteur plan qui sont sensiblement orthogonaux à la direction de l'axe de l'onde cylindrique provenant du second réflecteur. Les bords considérés sont de préférence mais non nécessairement les grands bords du rectangle de la surface émettrice.

L'émetteur plan est de préférence orthogonal à l'axe optique du module. Généralement, l'axe optique est horizontal et l'émetteur plan est situé dans un plan vertical.

Bien sûr, selon les conventions bien connues dans le domaine des projecteurs automobiles, « horizontal » est à comprendre comme « sensiblement horizontal », dans la mesure où le module, et donc son axe optique, peut se trouver légèrement incliné par rapport à l'horizontale par les dispositifs de correction d'assiette du véhicule (inclinaison qui reste très faible faible, d'au plus 1 à 2° généralement).

Le premier réflecteur peut être déterminé pour prendre en compte le bord orthogonal inférieur de l'émetteur et pour en donner une « image » constituant le bord rectiligne de la tache virtuelle, laquelle se trouve en avant de ce bord rectiligne, et le second réflecteur est convexe, avec sa surface réfléchissante tournée vers l'avant, et est déterminé pour donner, à partir de la tache lumineuse virtuelle, un faisceau situé au-dessous d'une ligne correspondant à l'image du bord rectiligne fournie par le deuxième réflecteur, l'axe de la surface d'onde de sortie étant situé en arrière du second réflecteur.

On comprend par « image » au sens de l'invention et dans tout le présent texte, une transformation géométrique de la tâche considérée : une partie au moins de son contour, notamment un de ses bords, peut se retrouver (et de fait se retrouve) déformé par rapport à son contour initial. Le terme d'image a donc été retenu par soucis de concision, sans qu'il s'agisse véritablement d'une image au sens strict du terme, il n'y aura ainsi pas nécessairement restitution des détails intérieurs à l'objet / la tâche imagé(e).

Le premier réflecteur peut être déterminé en considérant les deux extrémités du bord orthogonal inférieur de l'émetteur et l'onde lumineuse sphérique émise par chacune de ces extrémités; chaque partie du premier réflecteur, située d'un côté du plan médian vertical longitudinal passant par l'axe optique, est déterminée pour former le bord rectiligne de la tache lumineuse en tant qu'image de l'extrémité du bord orthogonal située de l'autre côté du plan médian.

Avantageusement, en l'absence du second réflecteur, tout rayon issu de l'une desdites extrémités et frappant le premier réflecteur en un point situé du côté opposé du plan médian vertical longitudinal passant par l'axe optique rencontre le bord rectiligne de façon à ce que ce chemin optique de l'une desdites extrémités audit bord dudit rayon soit constant et indépendant du trajet de rayon choisi. En faisant abstraction du second réflecteur, on a donc un chemin optique constant.

Selon une autre possibilité, le premier réflecteur est déterminé pour prendre en compte le bord orthogonal supérieur de l'émetteur et pour en donner une image constituant le bord rectiligne de la tache virtuelle, laquelle se trouve en arrière de ce bord rectiligne, et le second réflecteur est en forme de selle de cheval, avec une surface réfléchissante concave tournée vers l'avant, et est déterminé pour donner, à partir de la tache lumineuse virtuelle, un faisceau situé au-dessus d'un plan perpendiculaire à l'axe de la surface d'onde de sortie, ledit axe étant situé en avant du second réflecteur.

Le premier réflecteur peut être déterminé en associant chaque partie du premier réflecteur, située d'un côté du plan médian vertical longitudinal passant par l'axe optique, avec l'extrémité du bord orthogonal supérieur de l'émetteur située du même côté du plan médian, et en considérant les points du bord orthogonal supérieur compris entre les extrémités.

De préférence, la distance parcourue jusqu'au premier réflecteur par tout rayon issu du bord orthogonal supérieur et perpendiculaire audit segment ou issu d'une de ses extrémités, et atteignant le premier réflecteur en un point situé du côté ne contenant aucune partie de l'émetteur d'un plan vertical parallèle à l'axe optique passant par l'extrémité considérée et du premier réflecteur jusqu'au bord de la tache virtuelle est une constante indépendante du rayon considéré.

L'invention concerne également un projecteur lumineux de véhicule automobile, en particulier un projecteur code ou antibrouillard, caractérisé en ce qu'il comporte au moins un module d'éclairage tel que défini précédemment.

Le projecteur lumineux peut comporter deux modules juxtaposés, l'un des modules comportant un premier réflecteur déterminé pour prendre en compte le bord orthogonal inférieur de l'émetteur et le second réflecteur étant convexe, l'axe de la surface d'onde de sortie étant situé en arrière du second réflecteur, ce premier module donnant un faisceau relativement étalé, tandis que le deuxième module comporte un premier réflecteur déterminé pour prendre en compte le bord orthogonal supérieur de l'émetteur et le second réflecteur est en forme de selle de cheval, l'axe de la surface d'onde de sortie étant situé en avant du second réflecteur, ce deuxième module donnant un faisceau plus étroit mais de plus grande portée.

Selon un mode de réalisation, le second module est tourné de 180° par rapport à l'axe optique, notamment afin que le module réalise un faisceau de code selon les réglementations américaines.

Selon une autre possibilité, le projecteur lumineux comporte deux modules juxtaposés, pour réaliser une coupure code européen, l'un des modules donnant la branche horizontale de la coupure, l'autre module étant tourné autour de son axe optique pour donner la branche inclinée de la coupure.

L'invention consiste, mises à part les dispositions exposées ci-dessus, en un certain nombre d'autres dispositions dont il sera plus explicitement question ci-après à propos d'exemples de réalisation décrits avec référence aux dessins annexés, mais qui ne sont nullement limitatifs. Sur ces dessins :
Fig. 1 est une vue schématique en perspective de trois-quarts arrière droite d'un module d'éclairage selon l'invention.
Fig. 2 est une vue schématique de face du module de Fig. 1.
Fig. 3 est une représentation de la tache lumineuse produite par le premier réflecteur de Fig. 1 et 2.
Fig. 4 est une vue schématique en perspective, depuis l'avant gauche et d'en bas, d'une variante de réalisation du module d'éclairage.
Fig. 5 est une vue schématique de face du module de Fig. 4.
Fig. 6 est un réseau de courbes isolux du faisceau sortant d'un module d'éclairage du type des Fig. 1 et 2.
Fig. 7 est un réseau de courbes isolux du faisceau lumineux sortant d'un module d'éclairage du type des Fig. 4 et 5, module retourné de 180° autour de l'axe optique,
Fig. 8 est un réseau de courbes isolux du faisceau sortant d'un module conforme aux Fig. 4 et 5 et retourné de 180° autour de l'axe optique, avec des paramètres différents de Fig. 7, et
Fig. 9 est un autre réseau de courbes isolux d'un faisceau sortant d'un module d'éclairage, selon l'invention, équipé d'une LED avec émetteur carré et encapsulation sphérique.

En se reportant aux Fig. 1 et 2 des dessins, on peut voir un module d'éclairage M1 pour projecteur de véhicule automobile prévu pour donner un faisceau à coupure, notamment un faisceau code ou antibrouillard. Le module admet un axe optique X-X qui, lorsque le module est monté sur le véhicule, est généralement horizontal et parallèle à l'axe longitudinal du véhicule.

Le module M1 comprend une source lumineuse constituée par au moins une diode électroluminescente 1, désignée par l'abréviation LED, à émetteur plan rectangulaire 2. L'expression "émetteur plan rectangulaire" englobe tout émetteur quadrangulaire, c'est-à-dire rectangulaire ou carré. L'émetteur 2 est situé dans un plan orthogonal à l'axe optique X-X et la direction moyenne d'émission D de la diode 1 est parallèle à l'axe optique X-X, l'émission ayant lieu vers l'avant. L'expression "vers l'avant" est à comprendre comme désignant un sens qui éloigne du véhicule : lorsque le module est disposé à l'avant du véhicule, la direction D est effectivement orientée vers l'avant du véhicule, tandis que lorsque le module est disposé à l'arrière du véhicule, la direction D est orientée vers l'arrière. Le plan P de l'émetteur 2 est représenté sommairement en perspective sur Fig. 1.

Le module M1 comporte un premier réflecteur R1 concave qui reçoit le faisceau issu de la LED 1 et le renvoie vers un deuxième réflecteur R2 qui donne en sortie le faisceau à coupure E.

Le premier réflecteur R1 est situé en avant de la LED 1. Le terme "avant" correspond au sens d'émission de la lumière par l'émetteur 2. La face concave réfléchissante du réflecteur R1 est tournée vers l'arrière. L'émetteur plan rectangulaire 2 présente deux bords 2a, 2b, correspondant généralement aux grands côtés du rectangle, orthogonaux à l'axe optique X-X et horizontaux lorsque le module est en place dans le véhicule. Le bord inférieur orthogonal est désigné par 2a et le bord supérieur orthogonal par 2b.

Le premier réflecteur R1 est déterminé pour transformer une surface d'onde issue d'un des bords 2a, 2b de l'émetteur rectangulaire en une onde cylindrique d'axe horizontal Y1-Y1 parallèle aux bords 2a, 2b, et situé dans un plan perpendiculaire à l'axe optique X-X, généralement au-dessous du bord inférieur 2a de l'émetteur.

Dans l'exemple de réalisation de Fig. 1 et 2, on choisit le bord inférieur 2a de l'émetteur 2 comme origine de la surface d'onde source et le réflecteur R1 est déterminé en conséquence. Dans ce premier cas, la surface d'onde source à considérer est une sphère centrée sur chacun des coins inférieurs 2a1, 2a2 de l'émetteur 2.

Le réflecteur R1, d'une seule pièce, peut être décomposé optiquement en deux parties R11, R12 situées de part et d'autre d'un plan vertical longitudinal médian V (Fig. 2) passant par l'axe optique X-X. Chaque partie R11, R12 est déterminée pour produire une surface d'onde cylindrique d'axe Y1-Y1 en provenance de l'onde sphérique émise par l'extrémité 2a1 (ou coin) du bord 2a située du côté opposé du plan médian V. L'émetteur plan 2 comporte une protection assurée par une lame plane transparente ou un dôme sphérique transparent, encapsulant l'émetteur; cette protection est prise en compte pour la détermination du réflecteur R1.

Dans un plan horizontal contenant l'axe Y1-Y1 de la surface d'onde cylindrique obtenue au-delà du premier réflecteur R1, on obtient une tache de lumière 3 (voir Fig. 3) ayant un bord rectiligne 4 confondu avec l'axe Y1-Y1. Le bord 4 constitue en quelque sorte l'image du bord inférieur 2a de l'émetteur.

Dans le cas de la réalisation de Fig. 1 et 2, la tache lumineuse 3 est située en avant du bord net 4, les points sources 2a1, 2a2 ayant été pris sur le bord inférieur 2 de l'émetteur.

Le deuxième réflecteur R2 présente une surface réfléchissante tournée vers l'avant et est disposé pour intercepter les rayons renvoyés par le premier réflecteur R1 de sorte que la tache 4 est virtuelle. Cette tache est considérée comme une source de lumière virtuelle pour le second réflecteur R2 qui va réaliser un faisceau à coupure plate à l'infini.

Le second réflecteur R2 est calculé de manière à transformer une onde composée d'un cylindre et de deux quarts de sphère issus du bord net 4 de la source virtuelle en une onde cylindrique d'axe vertical Z1. On prend pour largeur du bord de la source intermédiaire constituée par la tache lumineuse 4, la largeur effective du premier réflecteur R1.

En utilisant une telle onde source intermédiaire produite par le premier réflecteur R1, plutôt que l'onde cylindrique servant à la construction du premier réflecteur R1, on évite des remontées de lumière dues à des effets de bord, eux-mêmes dus à l'étendue de la source.

La position de l'axe vertical Z1 de l'onde de sortie cylindrique permet de régler l'étalement du faisceau, en réglant la distance à l'émetteur 2, et éventuellement son orientation sur la gauche ou sur la droite (position latérale).

Dans la réalisation de Fig. 1 et 2, le deuxième réflecteur R2 est convexe et l'axe vertical Z1 est situé en arrière de la source virtuelle constituée par la tache 4.

Le contour arrière du réflecteur R1 et le contour arrière du réflecteur R2 peuvent se trouver dans le plan vertical P passant par le plan de l'émetteur ou par le plan défini par sa protection, à savoir soit le plan passant par la face externe de la lame transparente recouvrant l'émetteur, soit le plan de section de la demi sphère constituant le dôme de protection de cet émetteur. Le plan Y1-Y1 est situé soit dans le plan P, soit légèrement en avant du plan P (par exemple en avant d'environ 1 mm).

Sur Fig. 1 et 2 on a schématisé des rayons lumineux issus de l'émetteur 2.

Un rayon i1 provenant du coin 2a1 est réfléchi par la surface interne concave du réflecteur R1 selon un rayon i'1 qui, s'il n'était pas intercepté par le réflecteur R2, viendrait couper l'axe Y1-Y1. Ce rayon i'1, en tombant sur la surface convexe du second réflecteur R2, est renvoyé vers l'avant selon un rayon i"1 dont le prolongement vers l'arrière s'appuie sur l'axe Z1. Un autre rayon i2 provenant du même point 2a1 sortira après deux réflexions suivant un rayon i"2 situé dans un plan horizontal parallèle au plan contenant i"1 que le rayon i"1 et dont le prolongement vers l'arrière rencontre l'axe Z1. Les rayons réfléchis i"1, i"2 divergent, ce qui correspond à l'étalement du faisceau E.

Un rayon i3 (Fig. 2) provenant d'un point de l'émetteur 2 situé au-dessus du bord inférieur 2a, après réflexion sur le premier réflecteur R1 donne un rayon i'3 et, après réflexion sur le second réflecteur R2, donne le rayon sortant i"3 qui est descendant au-dessous du plan horizontal.

Le faisceau sortant est donc un faisceau à coupure horizontale, le faisceau étant situé au-dessous de la coupure dont le bord rectiligne correspond à l'image ou pseudo-image d'un segment de l'axe Y1-Y1 par le deuxième réflecteur R2.

Dans le cas de Fig. 1 et 2, du fait du croisement des faisceaux considérés provenant des extrémités opposées 2a1, 2a2 du bord inférieur de l'émetteur 2, et se dirigeant vers les parties de réflecteur R11, R12, il n'y aura pas de "trou", c'est-à-dire de zone indéterminée du réflecteur vis-à-vis des équation de constance du chemin optique des extrémités 2a1 et 2b1 jusqu'au segment 4..

La situation est différente pour la variante de module M2 des Fig. 4 et 5 selon laquelle c'est le bord orthogonal supérieur 2b de l'émetteur qui est pris en compte pour former le bord rectiligne 4' de la tache lumineuse 3'.

Dans ce cas, chaque extrémité 2b1, 2b2 (Fig.5) du bord supérieur 2b est associée à la partie R'11, R'12 du premier réflecteur R'1 située du côté ne comportant aucune partie de l'émetteur d'un plan vertical parallèle à l'axe optique passant par l'extrémité considérée.

Pour éviter un "trou" dans le réflecteur R'1, la détermination dudit réflecteur entre les deux plans délimitant les surfaces R'11 et R'12 est effectuée en considérant une surface d'onde source cylindrique d'axe constituée par le segment 2b. Comme pour le cas précédent (R1) et pour la détermination des parties R'11 et R'12 de R'1, la protection de l'émetteur 2 (lame plane ou dôme sphérique) est prise en compte pour la détermination de R'1 (elle intervient dans le calcul des chemins optiques dont la constance permet de déterminer les surfaces recherchées).

Le réflecteur R'1 est déterminé pour donner une surface d'onde d'arrivée d'axe horizontal Y'1-Y'1 (Fig.4) contenu dans un plan perpendiculaire à l'axe optique X-X. La tache lumineuse 3' au lieu de se trouver en avant du bord rectiligne 4', comme dans le cas des Fig. 1 et 2, se trouve en arrière de ce bord.

Le second réflecteur R'2 est calculé de manière à transformer une onde composée d'un cylindre et de deux quarts de sphère, issue du bord net 4' de la source virtuelle en une onde cylindrique d'axe vertical Z'1. Les deux quarts de sphère correspondent à l'onde de chacune des extrémités du bord 4', tandis que le cylindre correspond au segment compris entre les extrémités. Le réflecteur R'2 a une forme en selle de cheval avec sa surface concave tournée vers l'avant.

Alors que dans le cas des Fig. 1 et 2, le faisceau à coupure obtenu était un faisceau à coupure haute, la lumière étant située au-dessous de la ligne de coupure, la variante des Figs. 3 et 4 donne un faisceau à coupure basse, la lumière étant située au-dessus de la ligne de coupure correspondant à l'image du bord 4' donnée par le deuxième réflecteur R'2. Dans le cas d'un tel module, pour disposer d'un faisceau code avec coupure haute, il faut renverser le système, selon une rotation de 180° autour de l'axe optique, de sorte que le premier réflecteur R'1 se trouve en position basse et le deuxième réflecteur R'2 en position haute.

Sur le schéma de Fig. 4, le plan Q de la "source" intermédiaire 3' a été esquissé. Si le deuxième réflecteur R'2 est enlevé, on voit apparaître dans le plan Q la tache 3' avec un bord net 4' confondu avec l'axe de l'onde cylindrique Y'1-Y'1 utilisé pour le calcul.

L'axe vertical Z'1 de l'onde cylindrique de sortie est situé en avant du module de telle sorte que le faisceau sortant converge d'abord vers cet axe Z'1 puis s'étale au-delà.

Quelle que soit la variante de réalisation, le module avec ses deux réflecteurs R1, R2 ou R'1, R'2 peut être démoulé en une seule opération, les deux réflecteurs pouvant être rendus solidaires l'un de l'autre par un encadrement.

Dans le cas des Figs. 4 et 5, des rayons lumineux issus du bord supérieur 2b sortent du module, après deux réflexions en étant situés dans un plan horizontal et en venant couper l'axe vertical Z'1 en avant du module. Les rayons lumineux issus de points de l'émetteur 2 situé au-dessous du bord supérieur 2b sortent du module, après deux réflexions, en étant orientés vers le haut donnant ainsi un faisceau à coupure basse.

Les Fig.6 à 9 donnent des réseaux de courbes isolux (éclairement constant le long de la courbe) avec en abscisse les valeurs angulaires des directions considérées dans un plan horizontal par rapport à l'axe optique au centre, et en ordonnée les valeurs angulaires des directions considérées dans un plan vertical par rapport à l'axe optique au centre.

Fig. 6 est un réseau de courbes isolux obtenu avec un module selon Fig. 1 et 2. Le faisceau présente une ligne de coupure horizontale et est situé au-dessous de cette ligne. II apparaît que le faisceau est relativement étalé en largeur, symétriquement de part et d'autre du plan vertical médian passant par l'axe optique.

Fig. 7 est un réseau de courbes isolux obtenu avec un module selon Fig. 4 et 5, renversé haut/bas, c'est-à-dire que le premier réflecteur R'1, contrairement à la représentation de Fig. 4 se trouve au-dessous du deuxième réflecteur R'2. Les courbes isolux sont moins étalées de part et d'autre du plan vertical longitudinal médian que sur Fig. 6. Le faisceau produit par un module selon Fig. 4 et 5 est plus concentré que celui d'un module selon Fig. 1 et 2.

Pour réaliser un projecteur de véhicule automobile on peut notamment associer un module selon Fig. 1 et 2, qui donnera la largeur du faisceau, et un module selon Fig. 4 et 5 renversé, qui donnera la portée du faisceau.

Avec d'autres paramètres, on peut obtenir des faisceaux d'aspects différents. Fig. 8 donne un exemple de réseau de courbes isolux pour un module selon Fig. 4 et 5 mais avec des paramètres différents, ce module étant renversé pour donner un faisceau à coupure haute. Le faisceau de Fig.8 apparaît plus concentré que celui de Fig. 7. Les courbes isolux de plus faible éclairement sur Fig. 8 sont convexes vers le bas, sans présenter un creux concave dans le plan médian comme dans le cas de Fig. 7.

Comme paramètres de conception du module, on peut citer : la distance du centre de l'émetteur 2 à un point particulier du premier réflecteur collecteur R1, R'1; la position de l'axe Y'1-Y'1 de l'onde cylindrique intermédiaire; la distance d'un point particulier du deuxième réflecteur de sortie R2, R'2 à l'axe précédent; la position de l'axe Z1, Z'1 de l'onde cylindrique de sortie; les dimensions latérales maximales.

D'autres paramètres sont imposés : la taille de l'émetteur 2; la géométrie et l'indice de réfraction du matériau de la protection (lame plane ou dôme transparent) de l'émetteur.

Fig. 9 illustre un réseau de courbes isolux obtenu avec un module conforme aux Fig. 1 et 2, dont la source lumineuse est constituée par un émetteur 2 carré protégé par un dôme hémisphérique (encapsulation sphérique). Le faisceau apparaît plus étalé en largeur que dans le cas de Fig. 6, et plus réduit en hauteur.

La combinaison de deux faisceaux obtenus respectivement avec un module selon Fig. 1 et 2 et un module selon Fig. 4 et 5, permet d'obtenir un faisceau de croisement à ligne de coupure horizontale, conforme au règlement des Etats-Unis. Pour obtenir un faisceau de croisement de type européen à coupure en V, comportant une branche horizontale et une branche inclinée, on peut combiner deux modules dont l'un garde sa coupure horizontale et dont l'autre est tourné d'un angle approprié autour de son axe optique pour produire la branche inclinée de la coupure du faisceau.

L'invention permet d'obtenir de bons rendements en flux, de l'ordre de 70 %, car le premier réflecteur collecteur R1, R'1 est relativement enveloppant, proche d'une ellipse en coupe par un plan vertical passant par le centre de l'émetteur 2.

Le module selon l'invention peut être fabriqué par moulage sans tiroir. II est possible, en augmentant la distance à la source de l'image virtuelle intermédiaire 4, 4', de créer un espace libre T (Fig. 2) ou T' (Fig. 5) pour faciliter la fermeture du moule sans affecter le rendement. Les paramètres du réflecteur de sortie R2, R'2 permettent de compenser l'augmentation des tailles d'image, d'où l'intérêt d'avoir deux dioptres.

Le module constitue un système relativement plat, dont la dimension suivant l'axe optique est de l'ordre de 50 mm pour les exemples de réalisation décrits.

## Revendications

1. Module d'éclairage pour projecteur de véhicule automobile, prévu pour donner un faisceau à coupure rectiligne, notamment un faisceau antibrouillard,
ce module admettant un axe optique et comprenant :
- une source lumineuse constituée par au moins une diode électroluminescente (1), ou LED, à émetteur plan rectangulaire (2),
- un premier réflecteur concave (R1, R'1) qui reçoit le faisceau issu de la LED et le renvoie vers un deuxième réflecteur (R2, R'2), lequel donne en sortie le faisceau à coupure,
**caractérisé en ce que** :
- la direction moyenne d'émission (D) de la LED est parallèle à l'axe optique (X-X) du module, l'émission ayant lieu vers l'avant, et deux bords (2a,2b) de l'émetteur plan rectangulaire sont orthogonaux à la direction de l'axe optique,
- le premier réflecteur (R1, R'1) est situé en avant de la LED, avec sa face concave réfléchissante tournée vers l'arrière, et ce premier réflecteur (R1, R'1) est déterminé pour transformer une surface d'onde issue de l'un des bords orthogonaux (2a, 2b) de l'émetteur en une onde cylindrique d'axe (Y1- Y1 ;Y'1-Y'1) parallèle auxdits bords orthogonaux (2a, 2b), et pour former une tache lumineuse (3,3') dans un plan horizontal contenant cet axe (Y1-Y1) de la surface d'onde cylindrique limitée par un bord rectiligne (4,4'),
- et le deuxième réflecteur (R2, R'2) présente une surface réfléchissante tournée vers l'avant, et est disposé pour intercepter les rayons renvoyés par le premier réflecteur de sorte que la susdite tache (3,3') est virtuelle, ce deuxième réflecteur étant déterminé pour transformer une onde semblant provenir du bord rectiligne (4,4') de la tache virtuelle en une onde cylindrique d'axe (Z1, Z'1) orthogonal à la direction de l'axe optique (X-X) et à celle du bord rectiligne (4, 4') de la tache virtuelle,
de sorte que le faisceau sortant est au-dessus ou au-dessous d'un plan orthogonal à l'axe de l'onde cylindrique provenant du deuxième réflecteur.

2. Module d'éclairage selon la revendication 1, **caractérisé en ce que** les bords orthogonaux (2a,2b) de l'émetteur plan sont sensiblement orthogonaux à la direction de l'axe (Z1,Z'1) de l'onde cylindrique provenant du second réflecteur (R2,R'2).

3. Module d'éclairage selon la revendication 1 ou la revendication 2, **caractérisé en ce que** l'émetteur plan (2) est orthogonal à la direction de l'axe optique (X-X) du module.

4. Module d'éclairage selon l'une des revendications précédentes, **caractérisé en ce que** le premier réflecteur (R1) est déterminé pour prendre en compte le bord orthogonal inférieur (2a) de l'émetteur et pour en donner une image (4) constituant le bord rectiligne de la tache virtuelle (3), laquelle se trouve en avant de ce bord rectiligne (4), et le second réflecteur (R2) est convexe, avec sa surface réfléchissante tournée vers l'avant, et est déterminé pour donner, à partir de la tache lumineuse virtuelle (3), un faisceau situé au-dessous d'un plan perpendiculaire à l'axe (Z1) de la surface d'onde de sortie, ledit axe étant situé en arrière du second réflecteur (R2).

5. Module d'éclairage selon la revendication 4, **caractérisé en ce que** le premier réflecteur (R1) est déterminé en considérant les deux extrémités (2a1, 2a2) du bord orthogonal inférieur (2a) de l'émetteur (2) et l'onde lumineuse sphérique émise par chacune de ces extrémités, et **en ce que** chaque partie (R11, R12) du premier réflecteur, située d'un côté du plan médian vertical longitudinal (V) passant par l'axe optique (X-X), est déterminée pour former le bord rectiligne (4) de la tache lumineuse en tant qu'image de l'extrémité (2a1, 2a2) du bord orthogonal située de l'autre côté du plan médian.

6. Module d'éclairage selon l'une des revendications précédentes, **caractérisé en ce que** tout rayon issu de l'une des extrémités (2a1, 2a2) de l'émetteur et frappant le premier réflecteur (R1) en un point situé du même coté du plan médian vertical longitudinal (V) passant par l'axe optique (X-X) rencontre, en l'absence du second réflecteur (R2), le bord rectiligne (4) de façon à ce que ce chemin optique de l'une desdites extrémités (2a1, 2a2) audit bord (4) dudit rayon soit constant et indépendant du trajet de rayon choisi.

7. Module d'éclairage selon l'une des revendications 1 à 3, **caractérisé en ce que** le premier réflecteur (R'1) est déterminé pour prendre en compte le bord orthogonal supérieur (2b) de l'émetteur (2) et pour en donner une image constituant le bord rectiligne (4') de la tache virtuelle (3'), laquelle se trouve en arrière de ce bord rectiligne (4'), et **en ce que** le second réflecteur (R'2) est en forme de selle de cheval, avec une surface réfléchissante concave tournée vers l'avant, et est déterminé pour donner, à partir de la tache lumineuse virtuelle (4'), un faisceau situé au-dessus d'un plan perpendiculaire à l'axe de la surface d'onde de sortie (Z'1), ledit axe étant situé en avant du second réflecteur (R'2).

8. Module d'éclairage selon la revendication 7, **caractérisé en ce que** le premier réflecteur (R'1) est déterminé en associant chaque partie (R'11, R'12) du premier réflecteur, située d'un côté ne comprenant aucune partie de l'émetteur d'un plan vertical parallèle à l'axe optique passant une des extrémités 2b1 et 2b2, avec l'extrémité (2b1, 2b2) correspondante du bord orthogonal supérieur (2b) de l'émetteur ,et en considérant les points du bord orthogonal supérieur compris entre les extrémités (2b1, 2b2) pour le calcul de la partie de R'1 comprise entre les deux plans verticaux parallèles à l'axe optique passant par les extrémités 2b1 et 2b2.

9. Module d'éclairage selon la revendication 7 ou 8, **caractérisé en ce que** la distance parcourue par tout rayon issu du bord orthogonal supérieur (2b) et perpendiculaire audit segment ou issu d'une de ses extrémités jusqu'au premier réflecteur (R'1), et du premier réflecteur (R'1) jusqu'au bord de la tache virtuelle (4') est une constante indépendante du rayon considéré, les rayons issus des extrémités du segment 2b n'étant pris en compte que lorsqu'ils frappent le réflecteur R'1 situé du côté ne comportant aucune partie de l'émetteur du plan vertical parallèle à l'axe optique et passant par l'extrémité du segment 2b d'où est issu le rayon.

10. Projecteur lumineux de véhicule automobile, en particulier projecteur code ou antibrouillard, **caractérisé en ce qu'**il comporte au moins un module d'éclairage selon l'une quelconque des revendications précédentes.

11. Projecteur lumineux selon la revendication 10, **caractérisé en ce qu'**il comporte deux modules juxtaposés, l'un (M1) des modules comportant un premier réflecteur (R1) déterminé pour prendre en compte le bord orthogonal inférieur (2a) de l'émetteur (2) et le second réflecteur (R2) étant convexe, l'axe (Z1) de la surface d'onde de sortie étant situé en arrière du second réflecteur (R2), ce premier module donnant un faisceau relativement étalé, tandis que le deuxième module (M2) comporte un premier réflecteur (R'1) déterminé pour prendre en compte le bord orthogonal supérieur (2b) de l'émetteur (2) et le second réflecteur (R'2) est en forme de selle de cheval, l'axe (Z'1) de la surface d'onde de sortie étant situé en avant du second réflecteur, ce deuxième module donnant un faisceau plus étroit mais de plus grande portée.

12. Projecteur selon la revendication 11, **caractérisé en ce que** le second module (M2) est tourné de 180° par rapport à l'axe optique (X-X), notamment afin que le module réalise un faisceau de code selon les réglementations américaines.

13. Projecteur lumineux selon la revendication 10, **caractérisé en ce qu'**il comporte deux modules juxtaposés, pour réaliser une coupure code européen, l'un des modules donnant la branche horizontale de la coupure, l'autre module étant tourné autour de son axe optique pour donner la branche inclinée de la coupure.

## Patentansprüche

1. Lichtmodul für Kraftfahrzeugscheinwerfer, das zur Abgabe eines Lichtbündels mit geradlinig verlaufender Hell-Dunkel-Grenze, insbesondere eines Nebellichts vorgesehen ist, wobei das Modul eine optische Achse aufweist und umfasst:
- eine Lichtquelle, die aus wenigstens einer Leuchtdiode (1) oder LED mit ebenem, rechteckigem Emitter (2) gebildet ist,
- einen ersten Konkavreflektor (R1, R'1), der das von der LED abgegebene Lichtbündel empfängt und es zu einem zweiten Reflektor (R2, R'2) reflektiert, welcher das Lichtbündel mit Hell-Dunkel-Grenze aussendet,
**dadurch gekennzeichnet, dass**
- die mittlere Emissionsrichtung (D) der LED parallel zur optischen Achse (X-X) des Moduls verläuft, wobei die Emission nach vorne erfolgt, und zwei Ränder (2a, 2b) des ebenen, rechteckigen Emitters orthogonal zur Richtung der optischen Achse verlaufen,
- der erste Reflektor (R1, R'1) mit seiner nach hinten gerichteten konkaven Reflexionsfläche vor der LED angeordnet ist, und dieser erste Reflektor (R1, R'1) dazu ausgelegt ist, eine von einem der orthogonalen Ränder (2a, 2b) des Emitters stammende Wellenfront in eine Zylinderwelle mit einer zu den orthogonalen Rändern (2a, 2b) parallelen Achse (Y1-Y1; Y'1-Y'1) umzuwandeln und einen von einem geradlinigen Rand (4, 4') begrenzten Lichtfleck (3, 3') in einer die Achse (Y1-Y1) der Zylinderwellenfront enthaltenden Horizontalebene zu bilden,
- und der zweite Reflektor (R2, R'2) eine nach vorne gerichtete Reflexionsfläche aufweist und so angeordnet ist, dass die vom ersten Reflektor reflektierten Strahlen solchermaßen abgefangen werden, dass der vorgenannte Lichtfleck (3, 3') virtuell ist, wobei der zweite Reflektor dazu ausgelegt ist, eine scheinbar von dem geradlinigen Rand (4, 4') des virtuellen Lichtflecks stammende Welle in eine Zylinderwelle mit einer zur Richtung der optischen Achse (X-X) und zu der des geradlinigen Rands (4, 4') des virtuellen Flecks orthogonalen Achse (Z1, Z'1) umzuwandeln,
derart, dass das austretende Lichtbündel über oder unter einer Ebene liegt, die zur Achse der vom zweiten Reflektor stammenden Zylinderwelle orthogonal ist.

2. Lichtmodul nach Anspruch 1,
**dadurch gekennzeichnet, dass** die orthogonalen Ränder (2a, 2b) des ebenen Emitters im Wesentlichen orthogonal zur Richtung der Achse (Z1, Z'1) der vom zweiten Reflektor (R2, R'2) stammenden Zylinderwelle verlaufen.

3. Lichtmodul nach Anspruch 1 oder Anspruch 2,
**dadurch gekennzeichnet, dass** der ebene Emitter (2) orthogonal zur Richtung der optischen Achse (X-X) des Moduls ist.

4. Lichtmodul nach einem der vorhergehenden Ansprüche,
**dadurch gekennzeichnet, dass** der erste Reflektor (R1) dazu ausgelegt ist, den unteren orthogonalen Rand (2a) des Emitters einzubeziehen und davon ein Bild (4) zu erzeugen, das den geradlinigen Rand des virtuellen Lichtflecks (3) darstellt, welcher sich vor dem geradlinigen Rand (4) befindet, und der zweite Reflektor (R2) mit seiner nach vorne gerichteten Reflexionsfläche konvex und dazu ausgelegt ist, ausgehend von dem virtuellen Lichtfleck (3) ein Lichtbündel zu erzeugen, das unter einer zur Achse (Z1) der Austrittswellenfront lotrecht verlaufenden Ebene liegt, wobei diese Achse sich hinter dem zweiten Reflektor (R2) befindet.

5. Lichtmodul nach Anspruch 4,
**dadurch gekennzeichnet, dass** der erste Reflektor (R1) dazu ausgelegt ist, die beiden Enden (2a1, 2a2) des unteren orthogonalen Rands (2a) des Emitters (2) und die von jedem der Enden ausgesandte kugelförmige Lichtwelle einzubeziehen, und dass jeder Teil (R11, R12) des ersten Reflektors, der auf einer Seite der durch die optische Achse (X-X) verlaufenden Längsmittelebene (V) liegt, dazu ausgelegt ist, den geradlinigen Rand (4) des Lichtflecks als Abbildung des auf der anderen Seite der Mittelebene liegenden Endes (2a1, 2a2) des orthogonalen Rands zu bilden.

6. Lichtmodul nach einem der vorhergehenden Ansprüche,
**dadurch gekennzeichnet, dass** bei Fehlen des zweiten Reflektors (R2) jeder Strahl, der von einem der Enden (2a1, 2a2) des Emitters stammt und auf den ersten Reflektor (R1) in einem Punkt trifft, der auf der gleichen Seite der durch die optische Achse (X-X) verlaufenden vertikalen Längsmittelebene (V) liegt, solchermaßen auf den geradlinigen Rand (4) trifft, dass der Lichtweg von einem der Enden (2a1, 2a2) zum Rand (4) des Lichtstrahls gleichförmig und unabhängig vom gewählten Lichtweg ist.

7. Lichtmodul nach einem der Ansprüche 1 bis 3,
**dadurch gekennzeichnet, dass** der erste Reflektor (R'1) dazu ausgelegt ist, den oberen orthogonalen Rand (2b) des Emitters (2) einzubeziehen und davon ein Bild zu erzeugen, das den geradlinigen Rand (4') des virtuellen Lichtflecks (3') darstellt, welcher sich hinter dem geradlinigen Rand (4') befindet, und dass der zweite Reflektor (R'2) mit einer nach vorne gerichteten konkaven Reflexionsfläche sattelförmig und dazu ausgelegt ist, ausgehend von dem virtuellen Lichtfleck (4') ein Lichtbündel zu erzeugen, das über einer zur Achse (Z'1) der Austrittswellenfront lotrecht verlaufenden Ebene liegt, wobei diese Achse sich vor dem zweiten Reflektor (R'2) befindet.

8. Lichtmodul nach Anspruch 7,
**dadurch gekennzeichnet, dass** der erste Reflektor (R'1) dazu ausgelegt ist, jeden Teil (R'11, R'12) des ersten Reflektors, der auf einer Seite liegt, die kein Teil des Emitters einer zur optischen Achse parallelen, durch eines der Enden 2b1 und 2b2 verlaufenden Vertikalebene umfasst, dem entsprechenden Ende (2b1, 2b2) des oberen orthogonalen Rands (2b) des Emitters zuzuordnen, und die zwischen den Enden (2b1, 2b2) liegenden Punkte des oberen orthogonalen Rands zum Berechnen des Teils von R'1 einzubeziehen, der zwischen den beiden zur optischen Achse parallelen, durch die Enden 2b1 und 2b2 verlaufenden Vertikalebenen liegt.

9. Lichtmodul nach Anspruch 7 oder 8,
**dadurch gekennzeichnet, dass** die Entfernung, die von jedem Lichtstrahl zurückgelegt wird, der von dem oberen orthogonalen Rand (2b) stammt und zu diesem Segment lotrecht ist oder von einem der Enden bis zum ersten Reflektor (R'1) und vom ersten Reflektor (R'1) bis zum Rand des virtuellen Lichtflecks (4') abgegeben wird, eine vom betreffenden Lichtstrahl unabhängige Konstante ist, wobei die von den Enden des Segments 2b stammenden Lichtstrahlen nur einbezogen werden, wenn sie auf den Reflektor (R'1) treffen, der auf der Seite angeordnet ist, die keinen Teil des Emitters der zur optischen Achse parallelen und durch das Ende des Segments (2b), von wo der Lichtstrahl stammt, verlaufenden Vertikalebene umfasst.

10. Kraftfahrzeugscheinwerfer, insbesondere Abblendlicht- oder Nebelscheinwerfer,
**dadurch gekennzeichnet, dass** er wenigstens ein Lichtmodul nach einem der vorhergehenden Ansprüche umfasst.

11. Scheinwerfer nach Anspruch 10,
**dadurch gekennzeichnet, dass** er zwei nebeneinanderliegende Module umfasst, wobei das eine Modul (M1) einen ersten Reflektor (R1) umfasst, der dazu ausgelegt ist, den unteren orthogonalen Rand (2a) des Emitters (2) einzubeziehen, und der zweite Reflektor (R2) konvex ist, wobei die Achse (Z1) der Austrittswellenfront sich hinter dem zweiten Reflektor (R2) befindet, wobei dieses erste Modul ein relativ aufgefächertes Lichtbündel erzeugt, während das zweite Modul (M2) einen ersten Reflektor (R'1) umfasst, der dazu ausgelegt ist, den oberen orthogonalen Rand (2b) des Emitters (2) einzubeziehen, und der zweite Reflektor (R'2) sattelförmig ist, wobei die Achse (Z'1) der Austrittswellenfront sich vor dem zweiten Reflektor befindet, wobei dieses zweite Modul ein schmaleres Lichtbündel erzeugt, das jedoch eine größere Reichweite hat.

12. Scheinwerfer nach Anspruch 11,
**dadurch gekennzeichnet, dass** das zweite Modul (M2) bezüglich der optischen Achse (X-X) um 180° gedreht ist, insbesondere damit das Modul ein Abblendlicht gemäß amerikanischer Vorschrift erzeugt.

13. Scheinwerfer nach Anspruch 10,
**dadurch gekennzeichnet, dass** er zwei nebeneinanderliegende Module zum Erzeugen einer Hell-Dunkel-Grenze für europäisches Abblendlicht umfasst, wobei eines der Module den horizontalen Abschnitt der Hell-Dunkel-Grenze erzeugt und das andere Modul zum Erzeugen des schräg verlaufenden Abschnitts der Hell-Dunkel-Grenze um seine optische Achse gedreht ist.

## Claims

1. Lighting module for a motor vehicle headlamp designed to provide a beam with rectilinear cutoff, in particular an anti-fog beam, the module having an optical axis and comprising:
- a light source composed of at least one light emitting diode (1), or LED, with rectangular flat emitter (2),
- a first concave reflector (R1, R'1) which receives the beam emitted from the LED and sends it towards a second reflector (R2, R'2), which gives the exit cutoff beam, **characterised in that**:
- the mean emission direction (D) of the LED is parallel to the optical axis (X-X) of the module, the emission taking place forwards, and two edges (2a, 2b) of the rectangular flat emitter are orthogonal to the direction of the optical axis,
- the first reflector (R1, R'1) is located in front of the LED, with its reflective concave face turned rearward, and this first reflector (R1, R'1) is determined so as to transform a wave surface emitted from one of the orthogonal edges (2a, 2b) of the emitter into a cylindrical wave of axis (Y1- Y1; Y'1-Y'1) parallel to said orthogonal edges (2a, 2b), and to form a light spot (3, 3') in a horizontal plane containing this axis (Y1-Y1) of the cylindrical wave surface limited by a rectilinear edge (4, 4'),
- and the second reflector (R2, R'2) presents a reflective surface facing forwards, and is disposed so as to intercept the rays sent by the first reflector so that the said spot (3, 3') is virtual, the second reflector being determined so as to transform a wave appearing to originate from the rectilinear edge (4, 4') of the virtual spot into a cylindrical wave of axis (Z1, Z'1) orthogonal to the direction of the optical axis (X-X) and to that of the rectilinear edge (4, 4') of the virtual spot,
such that the exit beam is above or below a plane orthogonal to the axis of the cylindrical wave coming from the second reflector.

2. Lighting module according to claim 1, **characterised in that** the orthogonal edges (2a, 2b) of the flat emitter are substantially orthogonal to the direction of the axis (Z1, Z'1) of the cylindrical wave coming from the second reflector (R2, R'2).

3. Lighting module according to claim 1 or claim 2, **characterised in that** the flat emitter (2) is orthogonal to the direction of the optical axis (X-X) of the module.

4. Lighting module according to any one of the preceding claims, **characterised in that** the first reflector (R1) is determined so as to take into account the lower orthogonal edge (2a) of the emitter and to give an image (4) thereof constituting the rectilinear edge of the virtual spot (3), which is located in front of this rectilinear edge (4), and the second reflector (R2) is convex, with its reflective surface facing forwards, and is determined so as to provide, based on the virtual light spot (3), a beam located below a plane perpendicular to the axis (Z1) of the exit wave surface, said axis being located behind the second reflector (R2).

5. Lighting module according to claim 4, **characterised in that** the first reflector (R1) is determined by considering the two ends (2a1, 2a2) of the lower orthogonal edge (2a) of the emitter (2) and the spherical light wave emitted by each of these ends, and **in that** each part (R11, R12) of the first reflector, located on one side of the longitudinal vertical median plane (V) passing through the optical axis (X-X), is determined so as to form the rectilinear edge (4) of the light spot as an image of the end (2a1, 2a2) of the orthogonal edge located on the other side of the median plane.

6. Lighting module according to any one of the preceding claims, **characterised in that** any ray emitted from one of the ends (2a1, 2a2) of the emitter and striking the first reflector (R1) at a point located on the same side of the longitudinal vertical median plane (V) passing through the optical axis (X-X) meets, in the absence of the second reflector (R2), the rectilinear edge (4) such that the optical path of one of the said ends (2a1, 2a2) to the said edge (4) of said ray is constant and independent of the path of the chosen ray.

7. Lighting module according to any one of claims 1 to 3, **characterised in that** the first reflector (R'1) is determined so as to take into account the upper orthogonal edge (2b) of the emitter (2) and to provide an image thereof constituting the rectilinear edge (4') of the virtual spot (3'), which is located behind the rectilinear edge (4'), and **in that** the second reflector (R'2) is in the shape of a saddle, with a concave reflective surface facing forwards, and is determined so as to provide, based on the virtual light spot (4'), a beam located above a plane perpendicular to the axis of the exit wave surface (Z'1), said axis being located in front of the second reflector (R'2).

8. Lighting module according to claim 7, **characterised in that** the first reflector (R'1) is determined by associating each part (R'11, R'12) of the first reflector, located on a side not including any part of the emitter of a vertical plane parallel to the optical axis passing through one of the ends 2b1 and 2b2, with the corresponding end (2b1, 2b2) of the upper orthogonal edge (2b) of the emitter, and considering the points of the upper orthogonal edge between the ends (2b1, 2b2) for calculating the part of R'1 comprised between the two vertical planes parallel to the optical axis passing through the ends 2b1 and 2b2.

9. Lighting module according to claim 7 or 8, **characterised in that** the distance travelled by any ray emitted from the upper orthogonal edge (2b) and perpendicular to the said segment or emitted from one of its ends as far as the first reflector (R'1), and from the first reflector (R'1) as far as the edge of the virtual spot (4') is a constant independent of the ray considered, the rays emitted from the ends of the segment 2b being taken into account only when they strike the reflector R'1 located on the side including no part of the emitter of the vertical plane parallel to the optical axis and passing through the end of the segment 2b wherefrom the ray is emitted.

10. Motor vehicle headlamp, in particular a dipped beam or fog light, **characterised in that** it includes at least one lighting module according to any one of the preceding claims.

11. Headlamp according to claim 10, **characterised in that** it comprises two juxtaposed modules, one of the modules (M1) including a first reflector (R1) determined to take into account the lower orthogonal edge (2a) of the emitter (2) and the second reflector (R2) being convex, the axis (Z1) of the exit wave surface being located behind the second reflector (R2), the first module giving a beam that is relatively widely spread, whereas the second module (M2) includes a first reflector (R'1) determined to take into account the upper orthogonal edge (2b) of the emitter (2) and the second reflector (R'2) is in the shape of a saddle, the axis (Z'1) of the exit wave surface being located in front of the second reflector, the second module giving a beam that is narrower but of longer range.

12. Headlamp according to claim 11, **characterised in that** the second module (M2) is turned through 180° relative to the optical axis (X-X), in particular so that the module provides a dipped beam pattern in accordance with US regulations.

13. Headlamp according to claim 10, **characterised in that** it comprises two juxtaposed modules, for providing a European code cutoff, one of the modules giving the horizontal branch of the cutoff, the other module being turned about its optical axis to give the inclined branch of the cutoff.
